# EUROPÄISCHE PATENTSCHRIFT

(11) **EP 1 037 807 B1**
(45) Veröffentlichungstag und Bekanntmachung des Hinweises auf die Patenterteilung: **16.04.2003**
(21) Anmeldenummer: 98967085.6
(22) Anmeldetag: 10.12.1998
(51) Int. Cl.: B65D 1/00

(54) **VERPACKUNG FÜR WENIGSTENS ZWEI TABLETTENFÖRMIGE GEGENSTÄNDE**
PACKAGING FOR AT LEAST TWO TABLET SHAPED OBJECTS
EMBALLAGE POUR AU MOINS DEUX OBJETS EN FORME DE PASTILLES

(30) Priorität: 19.12.1997 DE 19756667; 04.09.1998 DE 19840390
(43) Veröffentlichungstag der Anmeldung: 27.09.2000
(73) Patentinhaber: Henkel Kommanditgesellschaft auf Aktien, 40589 Düsseldorf (DE)
(72) Erfinder: BARTHEL, Wolfgang, D-40764 Langenfeld (DE); KÜNZEL, Werner, D-40764 Langenfeld (DE)
(86) Internationale Anmeldenummer: EP9808045
(87) Internationale Veröffentlichungsnummer: WO99044895

(56) Entgegenhaltungen:
- DE-U- 8 215 687
- DE-U- 8 606 170
- DE-U- 29 509 593
- JP-A- 9 240 683

## Beschreibung

Die Erfindung betrifft eine Verpackung für wenigstens zwei tablettenförmige Gegenstände, insbesondere Wasch- und/oder Reinigungsmitteltabletten, aus einem geschlossenen Folienbeutel mit den Merkmalen des Oberbegriffs von Anspruch 1.

Wasch- und/oder Geschirrspülreinigungsmittel in Tablettenform werden üblicherweise in Folienbeuteln verpackt, und zwar vorzugsweise einzeln, und werden dann in ein Transportbehältnis eingegeben. Bei bestimmten Waschund/oder Geschirrspülmitteln kommt es aber vor, daß zur bedarfsgerechten Dosierung nicht nur eine Tablette benötigt wird, sondern mehrere, so daß es für den Anwender erforderlich ist, jeweils die entsprechende Anzahl von Beuteln zu öffnen und die Tablette zu entnehmen. Dies führt einerseits zu einem verstärkten Folienbedarf und Folienabfall, andererseits ist von wesentlichem weiteren Nachteil, daß es leicht zu Fehldosierungen kommen kann, wenn der Anwender nicht die jeweils benötigte Anzahl von Tabletten verwendet.

Grundsätzlich sind auch gattungsgemäße Verpackungen für zwei oder mehrere derartiger Tabletten in einem Folienbeutel, z.B. einem sogenannten "Flow pack", bekannt. So ist eine gattungsgemäße Verpackung beispielsweise in DE-GM 295 09 593 beschrieben. Bei einer solchen Verpackung tritt jedoch das Problem auf, daß benachbarte Tabletten durch den relativ engen Folieneinschlag aneinanderreiben, wodurch Bruch, Kantenbruch und Abrieb entstehen kann.

Grundsätzlich ist es bei Beuteln allgemein bekannt, das Beutelinnere in verschiedene, voneinander getrennte Aufnahmebereiche aufzuteilen, indem Trennähte vorgesehen werden. So ist aus CH-PS 511 157 ein Beutel für Nahrungs- oder Genußmittel in schüttfähiger Form bekannt, der zwei voneinander getrennte Aufnahmebereiche aufweist. Zum Öffnen dieser Verpackung ist es erforderlich, zunächst entlang einer ersten Kerbe oder dergl. den einen Aufnahmebereich des Beutels aufzureißen, während der andere Aufnahmebereich dann verschlossen bleibt. Zum Öffnen des anderen Aufnahmebereiches ist es erforderlich, diesen entlang einer weiteren Kerbe aufzureißen. Eine Dosierhilfe ist bei einem solchen Verpackungsbeutel somit nicht gegeben. Weitere Lösungen für Aufnahmebeutel mit teilweise voneinander getrennten Bereichen sind aus US-PS-4,674,128, US-PS-4,362,241 und DE-PS 39 00 702 bekannt.

Eine gattungsgemäße Verpackung ist aus der JP-A-9240683 bekannt. Bei dieser bekannten Verpackung werden unterteilte Aufnahmebereiche dadurch erhalten, daß entweder beabstandet zu den Längsrändern punktförmige Schweiß- oder Klebebereiche oder an den Randbereichen dreieckförmige Verschweißungen mit einer Einreißkerbe in der Basis ausgebildet sind. Bei beiden Ausführungsformen liegen sich jeweils zwei Schweißbereiche spiegelsymmetrisch gegenüber.

Nachteilig bei dieser Verpackung ist es, daß dort entweder nur kleine Kontaktpunkte oder zwei relativ kurze, gegenüberliegende Nahtbereiche für die Unterteilung der unterschiedlichen Aufnahmebereiche vorgesehen sind. Für die dauerhafte und sichere Trennung der beiden Aufnahmebereiche bedingt dies eine exakte, produktionssichere Ausbildung dieser Trennbereiche. Ist nämlich eine Trennaht oder ein Kontaktpunkt nicht exakt und fest ausgebildet, so daß sich beispielsweise während des Transportes dieser Kontakt lösen kann, ist die gewünschte Trennung der beiden Aufnahmebereiche nicht sichergestellt und können die Tabletten gegebenenfalls aneinanderstoßen und den zu vermeidenden Bruch verursachen.

Aufgabe der Erfindung ist es, eine gattungsgemäße Verpackung mit möglichst geringem Aufwand so zu verbessern, daß eine Beschädigung mehrerer Tabletten in einer Verpackung vermieden, gleichzeitig aber beim Öffnen der Verpackung mit einem einzigen Öffnungsvorgang sämtliche darin befindlichen Tabletten entnommen werden können.

Diese Aufgabe wird mit einer Verpackung der eingangs bezeichneten Art erfindungsgemäß dadurch gelöst, daß eine alle Aufnahmebereiche beim Aufreißen erfassende, parallel zur Längsnaht angeordnete Aufreißlinie entlang der trennahtfreien Bereiche vorgesehen ist,
wobei entweder im Bereich zwischen zwei Aufnahmebereichen jeweils vier Trennähte vorgesehen sind, welche paarweise spiegelsymmetrisch zur Längsachse des Folienbeutels angeordnet sind und jeweils paarweise die Endbereiche einer nicht geschlossenen V-Form bilden,
oder zwischen zwei Aufnahmebereichen randseitig nur eine Trennaht angeordnet ist und am gegenüberliegenden Randbereich der trennahtfreie Bereich vorliegt sowie die Längsnaht mit Aufreißlinie sich außermittig zur Verpackungslängsachse durch den trennahtfreien Bereich erstreckt.

Es steht somit eine einzige Verpackung für mehrere Tabletten zur Verfügung, in welcher sich die einzelnen Tabletten jedoch nicht berühren können, so daß Bruch, Kantenbruch und Abrieb zuverlässig vermieden werden kann. Gleichzeitig ist zuverlässig gewährleistet, daß beim einmaligen Aufreißen des Folienbeutels sämtliche Aufnahmebereiche und somit sämtliche Tabletten freigelegt werden und gleichzeitig entnommen werden können bzw. herausfallen, so daß die erforderliche Dosiermenge, d.h. alle in der Verpackung befindlichen Tabletten, direkt zur Verfügung steht. Fehldosierungen werden damit zuverlässig vermieden.

Dadurch, daß die Aufreißlinie parallel zur Längsnaht angeordnet ist, erfolgt das Aufreißen zum Öffnen der Verpackung besonders handhabungsfreundlich entlang der gesamten Verpackung, so daß besonders sicher gewährleistet ist, daß alle Aufnahmebereiche auf einfachste Weise geöffnet werden. Die Aufreißlinie kann dabei mittels Perforation, als Aufreißstreifen oder dergl. ausgebildet sein.

In Ausgestaltung ist bei einer Verpackung mit zwischen zwei Aufnahmebereichen randseitig angeordneter Trennaht und am gegenüberliegenden Randbereich vorliegendem trennahtfreiem Bereich sowie mit sich außermittig zur Verpackungslängsachse durch den trennahtfreien Bereich erstreckender Längsnaht mit Aufreißlinie ist vorteilhaft und zweckmäßig vorgesehen, daß die Trennaht parallel zu den Qüernähten (Flossen) angeordnet ist.

Die Erfindung ist nachstehend anhand der Zeichnung beispielsweise näher erläutert. Diese zeigt in:
- Fig. 1: eine Draufsicht auf eine erste Ausführungsform einer erfindungsgemäßen Verpackung und in
- Fig. 2: eine Draufsicht auf eine zweite Ausführungsform einer erfindungsgemäßen Verpackung.

In den Figuren ist jeweils eine Verpackung für zwei tablettenförmige Gegenstände, insbesondere Wasch- und Geschirrspülreinigungsmitteltabletten, dargestellt. Diese Verpackung besteht jeweils aus einem sogenannten Doppel-"Flow pack"-Folienbeutel 1, der aus einem Folienschlauch gebildet ist, der beidendseitig mit Quernähten 2, sogenannten Flossen, und in Längsrichtung mit einer Längsnaht 3 verschlossen ist. Der Innenraum des Folienbeutels 1 ist, da er zur Aufnahme von zwei Tabletten 4 bestimmt ist, erfindungsgemäß in zwei Aufnahmebereiche 5, 6 unterteilt, wobei die Trennung der beiden Aufnahmebereiehe 5, 6 bei den Ausgestaltungen nach Figuren 1 bis 2 unterschiedlich ist.

Bei den Ausführungsformen nach Figur 1 und 2 sind bereichsweise Trennähte 7' und 7" vorgesehen. Außerdem sind trennahtfreie Bereiche 8' und 8" ausgebildet, welche jeweils von der Längsnaht 3 durchdrungen werden.

Durch die Trennung in zwei Aufnahmebereiche 5, 6 ist gewährleistet, daß die beiden benachbarten Tabletten 4 nicht in Kontakt miteinander stehen, so daß sie sich nicht berühren können und mechanische Beanspruchungen zuverlässig vermieden werden.

Da andererseits die Trennähte 7' und 7" nur bereichsweise ausgebildet sind, läßt sich zuverlässig gewährleisten, daß beim Aufreißen der gesamte Folienbeutel 1 geöffnet wird und beide Aufnahmebereiche 5, 6 zugänglich werden, so daß die Tabletten 4 entnommen werden können. Dazu ist parallel zur Längsnaht 3 eine Aufreißlinie 9' bzw. 9" vorgesehen, die beispielsweise als Perforation, als Aufreißstreifen oder dergl. ausgebildet sein kann und sich ersichtlich entlang des von den Trennähten 7' bzw. 7" freien Bereiches 8' bzw. 8" erstreckt. Dadurch, daß beim Öffnen somit beide Tabletten 4 aus der Verpackung freigegeben werden, erfolgt zwangsläufig eine richtige Dosierung, wenn bei dem betreffenden Produkt zur Dosierung zwei Tabletten benötigt werden.

In Figur 1 ist eine Ausführungsform dargestellt, die nur eine Trennaht 7' aufweist, die randseitig angeordnet ist, so daß am anderen Randbereich der trennahtfreie Bereich 8' vorliegt. Dementsprechend ist die Längsnaht 3 nicht mittig, sondern außermittig angeordnet mit entsprechend zugeordneter Aufreißlinie 9'. Diese erstreckt sich somit ebenfalls im trennahtfreien Bereich 8', so daß ein vollständiges Öffnen der Verpackung durch Aufreißen entlang der Aufreißlinie 9' bei Freigabe beider Tabletten 4 aus den beiden Aufnahmebereichen 5, 6 gewährleistet ist.

In Figur 2 ist eine alternative Ausführungsform dargestellt, wobei dieselben Bezugszeichen wie in Figur 1 verwandt sind, sofern gleiche Teile betroffen sind. Im Unterschied zur Ausführungsform nach Figur 1 sind die hier mit 7" bezeichneten Trennähte nicht parallel zu den Quemähten 2 angeordnet, sondern im Bereich zwischen den beiden Aufnahmebereichen 5, 6 sind jeweils vier Trennähte 7" vorgesehen, welche paarweise spiegelsymmetrisch zur Längsnaht 3 des Folienbeutels 1 angeordnet sind und jeweils paarweise die Endbereiche einer nicht geschlossenen V-Form bilden. Auch bei dieser Ausgestaltung ist eine zuverlässige räumliche Trennung der beiden Tabletten 4 gewährleistet. Andererseits ist der trennahtfreie Bereich 8" ausreichend groß, um zu gewährleisten, daß beim Aufreißen des Folienbeutels 1 entlang der Aufreißlinie 9" beide Tabletten 4 freigegeben werden.

Die Trennähte 7' und 7" können als Schweißverbindung oder Klebeverbindung ausgebildet sein.

## Patentansprüche

1. Verpackung für wenigstens zwei tablettenförmige Gegenstände, insbesondere Wasch- und/oder Geschirrspülreinigungsmitteltabletten, aus einem beidendseitig mit einer Quemaht (2) und in Längsrichtung mit einer Längsnaht (3) versehenen, geschlossenen Folienbeutel (1), dessen Innenraum in der Anzahl der aufzunehmenden Tabletten (4) entsprechende Aufnahmebereiche (5, 6) unterteilt ist, die zur Verhinderung des Inkontaktkommens benachbarter Tabletten (4) jeweils durch wenigstens eine Trennaht (7', 7") voneinander getrennt sind, wobei die jeweilige Trennaht (7', 7") sich zwischen den jeweiligen Aufnahmebereichen (5, 6) jeweils nur bereichsweise unter Ausbildung eines trennahtfreien Bereiches (8', 8") erstreckt,
**dadurch gekennzeichnet,**
**daß** eine alle Aufnahmebereiche (5, 6) beim Aufreißen erfassende, parallel zur Längsnaht (3) angeordnete Aufreißlinie (9', 9") entlang der trennahtfreien Bereiche (8', 8") vorgesehen ist, wobei
entweder im Bereich zwischen zwei Aufnahmebereichen (5, 6) jeweils vier Trennähte (7") vorgesehen sind, welche paarweise spiegelsymmetrisch zur Längsachse des Folienbeutels (1) angeordnet sind und jeweils paarweise die Endbereiche einer nicht geschlossenen V-Form bilden,
oder zwischen zwei Aufnahmebereichen (5, 6) randseitig nur eine Trennaht (7') angeordnet ist und am gegenüberliegenden Randbereich der trennahtfreie Bereich (8') vorliegt sowie die Längsnaht (3) mit Aufreißlinie (9') sich außermittig zur Verpackungslängsachse durch den trennahtfreien Bereich (8') erstreckt.

2. Verpackung nach Anspruch 1 mit zwischen zwei Aufnahmebereichen randseitig angeordneter Trennaht und am gegenüberliegenden Randbereich vorliegendem trennahtfreiem Bereich sowie mit sich außermittig zur Verpackungslängsachse durch den trennahtfreien Bereich erstreckender Längsnaht mit Aufreißlinie,
**dadurch gekennzeichnet,**
**daß** die Trennaht (7') parallel zu den Quernähten (2) angeordnet ist.

## Claims

1. A pack for at least two tablet-like objects, more particularly laundry and/or dishwasher detergent tablets, of a film bag (1) which is closed at both ends by a transverse seam (2) and longitudinally by a longitudinal seam (3) and of which the interior is divided into compartments (5,6) corresponding to the number of tablets (4) to be accommodated which are separated from one another by at least one separation seam (7',7") to prevent adjacent tablets (4) from coming into contact with one another, the particular separation seam (7',7") extending only in sections between the particular compartments (5,6) so that a zone (8',8") with no separation seam is formed, **characterized in that** a tear-open line (9',9") which covers all the compartments (5,6) when the pack is tom open and which is arranged parallel to the longitudinal seam (3) is provided along the zones (8,8',8") with no separation seam, four separation seams (7") being provided between two compartments (5,6) and being arranged in pairs in axial symmetry to the longitudinal axis of the film bag (1) and - in pairs - forming the ends of an unclosed "V" or only one separation seam (7') being provided at the edge between two compartments (5,6) and the zone (8') with no separation seam being present at the opposite edge and the longitudinal seam (3) with the tear-open line (9') extending through the zone (8') with no separation zone eccentrically of the longitudinal axis of the pack.

2. A pack as claimed in claim 1 with a separation seam provided at the edge between two compartments and a zone with no separation seam being present at the opposite edge and with a longitudinal seam with a tear-open line extending through the zone with no separation zone eccentrically of the longitudinal axis of the pack, **characterized in that** the separation seam (7') is arranged parallel to the transverse seams (2).

## Revendications

1. Emballage pour au moins deux objets en forme de pastilles, en particulier des pastilles de lavage et/ou d'épuration de vaisselle, constitué par une pochette en feuille (1), fermée des deux côtés par un cordon transversal (2) et en long par un cordon longitudinal (3), cette pochette ayant son espace intérieur divisé en autant de zones d'accueil (5, 6) qu'il y a de pastilles à accueillir et qui, pour éviter que des pastilles voisines (4) viennent en contact, sont séparées les unes des autres par au moins un cordon de séparation (7', 7") qui, entre les zones d'accueil (5, 6) correspondantes, ne s'étend que partiellement en laissant une zone (8, 8") dépourvue de cordon de séparation,
**caractérisé en ce qu'**
- il est prévu, le long des zones (8, 8") dépourvues de cordon de séparation, une ligne de déchirure (9', 9") parallèle au cordon longitudinal (3) et intéressant toutes les zones d'accueil (5, 6) quand on la déchire,
- ou bien dans chaque zone située entre deux zones d'accueil (5, 6), il est prévu quatre cordons de séparation (7") répartis en deux paires symétriques par rapport à l'axe longitudinal de la pochette de feuille, chaque paire formant les parties extrêmes d'un V non fermé,
- ou bien, entre deux zones d'accueil (5, 6), il est prévu vers un bord un seul cordon de séparation (7') tandis que le long du bord opposé se trouve la zone (8') dépourvue de cordon de séparation et que traversent le cordon longitudinal (3) et la ligne de déchirure (9'), qui sont tous deux déportés par rapport à l'axe longitudinal de l'emballage.

2. Emballage selon la revendication 1 comportant, entre deux zones d'accueil, un cordon de séparation situé vers un bord et, le long du bord opposé, une zone dépourvue de cordon de séparation que traversent le cordon longitudinal et la ligne de déchirure, tous deux déportés par rapport à l'axe longitudinal de l'emballage,
**caractérisé en ce que**
le cordon de séparation (7') est parallèle aux cordons transversaux (2).
